# EUROPÄISCHE PATENTSCHRIFT

(11) **EP 0 487 494 B1**
(45) Veröffentlichungstag und Bekanntmachung des Hinweises auf die Patenterteilung: **19.04.1995**
(21) Anmeldenummer: 91890282.6
(22) Anmeldetag: 15.11.1991
(51) Int. Cl.: C21C 5/56

(54) **Anlage zur Herstellung von flüssigen Metallen**
Plant for the production of molten metals
Installation pour la production de métaux fondus

(30) Priorität: 19.11.1990 AT 2332/90
(43) Veröffentlichungstag der Anmeldung: 27.05.1992
(73) Patentinhaber: VOEST-ALPINE Industrieanlagenbau GmbH, A-4020 Linz (AT)
(72) Erfinder: Pirklbauer, Wilfried, Dipl.-Ing. Dr., A-4491 Niederneukirchen (AT); Weber, Alfred, A-4222 Luftenberg (AT); Steins, Johannes, Dipl.-Ing., A-4210 Gallneukirchen (AT)
(74) Vertreter: Wolfram, Gustav, Dipl.-Ing.

(56) Entgegenhaltungen:
- EP-A- 0 321 443
- EP-B- 0 199 714
- DE-B- 2 450 495

## Beschreibung

Die Erfindung betrifft eine Anlage zur Herstellung von flüssigen Metallen, insbesondere von Stahl, mit einem Schmelzgefäß und einem die Schmelze aus dem Schmelzgefäß aufnehmenden, mit einem Deckel geschlossenen metallurgischen Gefäß zur Nachbehandlung der Schmelze, wobei das Schmelzgefäß eine in Höhe des Bodens des Schmelzgefäßes angeordnete und an der Peripherie des Schmelzgefäßes liegende Abstichöffnung für die Schmelze aufweist, die oberhalb einer Eingießöffnung des metallurgischen Gefäßes in Stellung gebracht ist, sowie ein Verfahren zum Herstellen von Metallschmelze.

Eine Anlage dieser Art ist aus der EP-A-0 321 443 bekannt. Das Schmelzgefäß ist bei der bekannten Anlage als kippbarer Schrott und/oder Roheisen aufschmelzender Konverter ausgebildet, dessen in Höhe des Bodens angeordneter Erker über einer Pfanne in Stellung gebracht ist. Zwar erfolgt bei dieser Anlage das Erschmelzen flüssigen Metalls in einem kontinuierlichen Vorgang, jedoch ist es erforderlich, während des Pfannenwechsels den Konverter zu kippen, bis die Abstichöffnung oberhalb des Schmelzspiegels liegt, so daß der kontinuierliche Abstichvorgang und der Schmelzvorgang unterbrochen ist.

Aus der EP-B1 - 0 199 714 ist eine Anlage bekannt, mit der Eisenschwamm in einem Elektroofen eingeschmolzen und die Schmelze über eine auskragende Abstichrinne in eine Pfanne eingegossen wird, in der die weitere Behandlung der Schmelze, wie eine Entphosphorung und eine Zugabe von Legierungskomponenten, erfolgt. Hier erfolgen der Schmelzvorgang und die Nachbehandlung diskontinuierlich. Bei beiden bekannten Anlagen ergibt sich eine große Fallhöhe beim Abstich der Schmelze.

Ein Problem bei den bekannten Anlagen stellen weiters die im metallurgischen Gefäß bei einer eventuellen Nachbehandlung der Schmelze anfallenden Gase dar, die über eine eigene Absaugung entfernt werden müssen.

Die Erfindung bezweckt die Vermeidung dieser Nachteile und Schwierigkeiten und stellt sich die Aufgabe, eine Anlage der eingangs beschriebenen Art sowie ein Verfahren zum Betreiben der Anlage zu schaffen, bei welchen der Schmelzvorgang kontinuierlich und ohne Rücksicht auf die Weiterbehandlung der Schmelze erfolgen kann und bei denen eine gezielte Mischwirkung im Schmelzenbad des metallurgischen Gefäßes durch einen weitestgehend spritzfreien Schmelzeneinlauf möglich ist.

Diese Aufgabe wird erfindungsgemäß dadurch gelöst, daß die Eingießöffnung des dem Schmelzgefäß nachgeordneten metallurgischen Gefäßes oberhalb einer im Inneren des metallurgischen Gefäßes angeordneten Schmelzleitrinne vorgesehen ist.

Die Erfindung ist in den Ansprüchen 1 und 19 definiiert. Bevorzugte Ausführungsformen sind in den Ansprüchen 2-18 und 20-23 angegeben.

Zweckmäßig ist hierbei die Schmelzleitrinne im Bereich der Kontaktnahme mit der in das metallurgische Gefäß eintretenden Schmelze geneigt ausgebildet, wobei der aus dem Schmelzgefäß austretende Schmelzenfluß unter einem spitzen Winkel gegen die Schmelzleitrinne gerichtet ist, so daß die auf die Schmelzleitrinne auftreffende Schmelze im wesentlichen spritzfrei von der Schmelzleitrinne aufgenommen wird.

Gemäß einer weiteren bevorzugten Ausführungsform ist die Schmelzleitrinne in Längsrichtung zumindest im unteren Bereich zum Zentrum des metallurgischen Gefäßes hin unter Abnahme der Neigung gekrümmt bzw. geknickt ausgebildet, wodurch es gelingt, die kinetische Energie des Schmelzenflusses der frisch einfließenden Schmelze zu einer gezielten Durchmischung mit der bereits im metallurgischen Gefäß befindlichen Schmelze zu bringen, ohne daß eine allzu intensive Wirbelbildung auftritt.

Eine konstruktiv einfache Ausbildung ist dadurch gekennzeichnet, daß die Schmelzleitrinne in die Seitenwand des metallurgischen Gefäßes integriert ist, wobei zweckmäßig die Eingießöffnung des metallurgischen Gefäßes über den Umfang des metallurgischen Gefäßes hinausragt.

Hierbei ist die Schmelzleitrinne vorteilhaft als über den Umfang des metallurgischen Gefäßes auskragender Bauteil, der von der Eingießöffnung ausgeht, ausgebildet, so daß der Ofeninnenraum durch die Schmelzleitrinne nicht beeinträchtigt ist.

Um eigene Gasableitungen vom metallurgischen Gefäß und hierfür notwendige Verrohrungen zu vermeiden, ist vorteilhaft die Abstichöffnung des Schmelzgefäßes an einem seitlich vom Schmelzgefäß auskragenden Erker vorgesehen und weist einen Querschnitt auf, der größer ist als der Querschnitt des aus dem Schmelzgefäß austretenden Schmelzenflusses, und schließt die Abstichöffnung dicht an die Eingießöffnung des metallurgischen Gefäßes an.

Zweckmäßig sind sowohl die Abstichöffnung als auch die Schmelzleitrinne mit einem hochverschleißfesten Material, wie Keramik, ausgekleidet, so daß der Verschleiß dieser Teile dem der übrigen Anlagenteile angepaßt ist und kein zusätzlicher Wechsel erforderlich ist.

Um in jedem Betriebsfall und -zeitraum, u.zw. auch in der Anfahrphase, eine Temperaturstabilität in der Schmelzleitrinne zu gewährleisten, ist vorteilhaft im Bereich der Abstichöffnung-Eingießöffnung mindestens ein gegen die Schmelzleitrinne gerichteter Brenner vorgesehen.

Zwecks Einbringung von Zuschlagstoffen in das metallurgische Gefäß unter guter Einmischung in die Schmelze ist zweckmäßig die Anlage mit einer gegen die Schmelzleitrinne gerichteten Zuschlagstoffe-Chargiereinrichtung ausgestattet, wobei eine bevorzugte Ausführungsform dadurch gekennzeichnet ist, daß die Zuschlagstoffe-Chargiereinrichtung als in dem Deckel des metallurgischen Gefäßes angeordnetes und gegen die Schmelzleitrinne gerichtetes Zuführrohr ausgebildet ist.

Zur Vermeidung eines Gasaustrittes aus der Anlage bzw. zwecks Erzielung einer einwandfreien Gasüberleitung vom metallurgischen Gefäß in das Schmelzgefäß ist vorteilhaft zwischen der Abstichöffnung des Schmelzgefäßes und der Eingießöffnung des metallurgischen Gefäßes eine Dichtung vorgesehen, wobei zweckmäßig die Dichtung als die Abstichöffnung umgebender und am oberen Ende der Schmelzleitrinne aufsitzender und von außen einsetzbarer Dichteinsatz ausgebildet ist.

Eine bevorzugte Ausführungsform ist dadurch gekennzeichnet, daß der Dichteinsatz hufeisenförmig und dem oberen Ende der Schmelzleitrinne angepaßt ausgebildet ist.

Die Dichtung läßt sich in einfacher Weise einsetzen, wenn der Dichteinsatz einen keilförmigen, sich zum Inneren des metallurgischen Gefäßes verjüngenden Querschnitt aufweist, dessen zueinander geneigte Flächen an korrespondierenden Gegenflächen des Schmelzgefäßes und des oberen Endes der Schmelzleitrinne anliegen.

Um einen einfachen Zusammenbau der Anlage bzw. eine einfache Wartung derselben zu ermöglichen, ist vorteilhaft das Schmelzgefäß zweiteilig ausgebildet, u.zw. umfaßt es einen ortsfesten Schachtteil und einen auf einem fahrbaren Wagen heb- und senkbar abgestützten Bodenteil, an dem die Abstichöffnung vorgesehen ist, wobei zweckmäßig im Bodenteil mindestens eine Ebene von Brennern und im Schachtteil mindestens eine Ebene von Brennern vorgesehen sind.

Um eine Überhitzung der im Bodenteil angeordneten Brenner bzw. der diese umgebenden Ausmauerung auszuschließen, ist vorteilhaft der Bodenteil topfförmig gestaltet und ist die seitlich von dessen Boden aufragende Seitenwand zumindest in einem Teilbereich, in dem die Brenner vorgesehen sind, sich nach oben verjüngend ausgebildet, wobei die Neigung dieser Teilbereiche der Seitenwand geringer ist als die Neigung der an diese Seitenwand nach oben anschließenden Seitenwand.

Ein vorteilhaftes Verfahren zum Herstellen von Metallschmelze, insbesondere von Stahl, mit einer erfindungsgemäßen Anlage ist dadurch gekennzeichnet, daß die Schmelze aus dem Schmelzgefäß kontinuierlich in das metallurgische Gefäß gefördert und nach einer Feinungsbehandlung aus dem metallurgischen Gefäß diskontinuierlich abgezogen wird.

Hierbei erfolgt eine gezielt gute Durchmischung der in das metallurgische Gefäß eintretenden Schmelze mit der bereits im metallurgischen Gefäß vorhandenen Schmelze dadurch, daß die Schmelze in den im metallurgischen Gefäß vorhandenen Schmelzensumpf vom Randbereich in etwa zum Zentrum gerichtet einströmen gelassen wird.

Vorteilhaft werden die im metallurgischen Gefäß sich bildenden Gase über die Abstichöffnung aus dem metallurgischen Gefäß im Gegenstrom zum Schmelzenfluß abgezogen und in das Schmelzgefäß eingeleitet, wodurch der Wärmeinhalt der abgezogenen Gase unmittelbar und nahezu verlustfrei dem im Schmelzgefäß eingebrachten Chargiergut zugute kommt.

Durch Zugabe von Zuschlagstoffen in den Schmelzenfluß, während dieser die Schmelzleitrinne passiert, ist eine gute Durchmischung der Zuschlagstoffe mit der bereits im metallurgischen Gefäß vorhandenen Schmelze sichergestellt.

Zur Sicherstellung einer Temperaturstabilität und zur Vermeidung des Zufrierens der Schmelzleitrinne wird der Schmelzenfluß während des Passierens der Schmelzleitrinne erhitzt.

Die Erfindung ist nachfolgend anhand eines in der Zeichnung dargestellten Ausführungsbeispieles näher erläutert, wobei Fig. 1 eine Anlage zum Herstellen von Stahl im Schnitt veranschaulicht. Fig. 2 stellt einen Schnitt gemäß der Linie II-II der Fig. 1 und Fig. 3 einen Schnitt gemäß der Linie III-III der Fig. 1 dar.

Mit 1 ist ein ortsfest abgestütztes Schmelzgefäß bezeichnet, das aus zwei Teilen zusammengesetzt ist, u.zw. einem oberen, einen Schachtteil 2 des Schmelzgefäßes bildenden Teil, der über einen diesen Teil ringförmig umgebenden hohlen Rahmen 3 an einer Bühne 4 ortsfest befestigt ist, und einem Bodenteil 5, der auf einem auf der Bühne 4 verfahrbaren Wagen 6 ruht. Dieser Bodenteil 5 ist mittels einer Hubeinrichtung 7 am Wagen 6 höhenverstellbar abgestützt und kann mittels der Hubeinrichtung gegen den Schachtteil 2 bewegt werden. Die Verbindung zwischen Bodenteil 5 und Schachtteil 2 erfolgt über an diesen Teilen an den aneinanderstoßenden Endflächen vorgesehene Flansche 8, 9, die miteinander verschraubt werden.

Sowohl der Boden- 5 als auch der Schachtteil 2 weisen jeweils einen Metallaußenmantel 10 auf und sind innenseitig mit einer feuerfesten Auskleidung 11 versehen. Im Schachtteil 2 sind die Wand durchragende Brenner 12 bzw. ein sauerstoffhältiges Gas zuführende Einrichtungen in vorzugsweise zwei oder mehreren Ebenen vorgesehen, deren Versorgungsleitungen durch den hohlen Rahmen 3 hindurchgeführt sind. Am oberen, nicht dargestellten Ende des Schachtteiles ist eine Chargiereinrichtung angeordnet.

Im Bodenteil 5 sind ebenfalls Brenner 13 in mindestens einer Ebene vorgesehen. Der Bodenteil 5 des Schachtofens 1 ist topfförmig ausgebildet, wobei sich die Ebene der Brenner 13 in der vom Boden 14 aufragenden Seitenwand 15 des Bodenteiles 5 befindet. Diese Seitenwand 15 ist in Höhe der Brenner 13 kegelförmig, sich nach oben verjüngend ausgestaltet. Die Neigung der Seitenwand 15 in Höhe der Brenner 13 ist geringer als die der oberhalb dieser Seitenwand 15 anschließenden Wand des Schmelzgefäßes 1, die beim dargestellten Ausführungsbeispiel vom Schachtteil 2 gebildet wird. Hierdurch wird zwischen der die Brenner 13 aufweisenden Seitenwand 15 des Bodenteiles 5 und dem Einsatz 17 des Schmelzofens ein Hohlraum bzw. Freiraum 16 gebildet, der eine Überhitzung der Brenner 13 bzw. der die Brenner umgebenden feuerfesten Auskleidung 11 verhindert. Die Seitenwand 15 könnte zur Bildung des Freiraumes 16 auch stufenförmig ausgebildet sein.

Der Bodenteil 5 weist einen seitlich über die Seitenwand 15 vorragenden Erker 18 auf, in den ein vom Boden 14 ausgehender, leicht fallend angeordneter und radial gerichteter Ausgießkanal 19 mündet. Dieser Ausgießkanal geht in einen steil nach unten gerichteten Kanalteil 20 über, an dessen Ende sich die Abstichöffnung 21 befindet. Die feuerfeste Auskleidung 11 des Schachtofens 1 setzt sich in den Erker 18 fort. Der Ausgießkanal ist mit einem hochverschleißfesten Material 22, wie Keramik, ausgekleidet.

Seitlich neben dem Schmelzgefäß 1 und auf einem Niveau unterhalb desselben ist ein als Elektroofen ausgebildetes metallurgisches Gefäß 23 zum Raffinieren der vom Schmelzgefäß 1 über die Abstichöffnung 21 in das metallurgische Gefäß 23 einströmenden Schmelze 24 angeordnet. Dieses Gefäß 23 weist einen gewölbten Bodenteil 25 auf, der über Pratzen 26 oder einen Rahmen an am Fundament ortsfest angeordneten Ständern 27 starr, d.h. unbeweglich, abgestützt ist. Dieser Bodenteil 25 ist von einem Metallaußenmantel 28 und einer feuerfesten Auskleidung 29 gebildet, und er weist nicht näher dargestellte Abstiche für Schlacke und Stahlschmelze sowie einen Notabstich am tiefsten Gefäßpunkt auf.

Auf dem Bodenteil 25 des metallurgischen Gefäßes 23 ruht ein aus vorzugsweise wassergekühlten Paneelen gebildeter ringförmiger Seitenwandmantel 30, der von einem aus wassergekühlten Rohren gebildeten Deckel 31 dicht verschlossen ist. Durch Öffnungen des Deckels 31 ragen schematisch dargestellte Elektroden in das Innere des metallurgischen Gefäßes 23.

Die Anordnung des metallurgischen Gefäßes 23 zum Schmelzgefäß 1 ist derart getroffen, daß der Seitenwandmantel 30 des metallurgischen Gefäßes 23 in etwa vertikal unterhalb der Abstichöffnung 21 des Schmelzgefäßes 1 zu liegen kommt. Im Bereich unterhalb der Abstichöffnung 21 des Schmelzgefäßes 1 ist das metallurgische Gefäß 23 mit einer nach außen geneigten und eine Eingießöffnung 32 bildenden Schmelzleitrinne 33 versehen, die mit einer Schicht aus hochverschleißfestem Material 34, wie Keramik, die auf einem Futter von feuerfestem Material 35 ruht, ausgekleidet ist. Die Auskleidung 34 endet oberhalb der maximalen Höhe des Schmelzenbadspiegels.

Die Anordnung der Schmelzleitrinne 33 ist so getroffen, daß der aus dem Schmelzgefäß 1 austretende Schmelzenfluß, der durch den Pfeil 36 veranschaulicht ist, unter spitzem Winkel auf die Schmelzleitrinne 33 auftrifft, wodurch ein im wesentlichen spritzfreier Einlauf in das metallurgische Gefäß 23 gewährleistet ist. Die Schmelzleitrinne 33 ist am unteren Ende 37 gekrümmt bzw. leicht geknickt ausgebildet, wobei die Neigung der Schmelzleitrinne gegen ihr Ende hin flacher wird. Hierdurch gelingt es unter Ausnützung der kinetischen Energie des Schmelzenflusses 36, eine gezielte Umlenkung des Schmelzenflusses und damit eine gute Durchmischung der neu zuströmenden Schmelze mit dem im metallurgischen Gefäß befindlichen Schmelzenbad 24 zu erzielen, wie dies durch die Pfeile 38 angedeutet ist.

Zwischen dem oberen Ende der Schmelzleitrinne 33 und dem unteren Ende des Erkers 18 ist von außen eine Dichtung 39 eingepaßt, die einen sich zum Inneren des metallurgischen Gefäßes 23 verjüngenden keilförmigen Querschnitt aufweist und mit ihren gegeneinander geneigten Flächen an korrespondierenden Gegenflächen des Erkers und des oberen Endes der Schmelzleitrinne anliegt.

In dem Deckel 31 des metallurgischen Gefäßes 23 sind im Bereich des Erkers 18 Brenner 40 vorgesehen, die gegen die Schmelzleitrinne 33 gerichtet sind und zum Erhitzen derselben und Erzielen einer Temperaturstabilität dienen, so daß sich in der Schmelzleitrinne 33 keine Ansätze bilden können. Weiters ist in diesem Bereich mindestens ein Zuführrohr 41 zur Zugabe von Zuschlägen vorgesehen, das von oben durch den Deckel 31 ragt und ebenfalls gegen die Schmelzleitrinne 33 gerichtet ist.

Das metallurgische Gefäß 23 kann auch mit weiteren Erdgas/O₂-Brennern, Bodenspülelementen sowie Öffnungen für Meßlanzen bzw. weitere Zuschlagstoffe ausgerüstet sein.

Im metallurgischen Gefäß 23 entstehende Gase gelangen vorzugsweise ausschließlich über die Abstichöffnung21 und den Ausgießkanal 19, 20, deren Querschnitte wesentlich größer sind als der Querschnitt des aus dem Schmelzgefäß austretenden Schmelzenflusses 36, direkt in das Schmelzgefäß 1, durchströmen den Einsatz 17 desselben unter Abgabe ihres Wärmeinhalts und werden am oberen Ende des Schmelzgefäßes über eine nicht dargestellte Gasableiteinrichtung abgezogen.

## Patentansprüche

1. Anlage zur Herstellung von flüssigen Metallen, insbesondere von Stahl, mit einem Schmelzgefäß (1) und einem die Schmelze (24) aus dem Schmelzgefäß (1) aufnehmenden, mit einem Deckel (31) geschlossenen metallurgischen Gefäß (23) zur Nachbehandlung der Schmelze (24), wobei das Schmelzgefäß (1) eine in Höhe des bodens (14) des Schmelzgefäßes (1) angeordnete und an der Peripherie des Schmelzgefäßes (1) liegende Abstichöffnung (21) für die Schmelze (24) aufweist, die oberhalb einer Eingießöffnung (32) des metallurgischen Gefäßes (23) in Stellung gebracht ist, dadurch gekennzeichnet, daß die Eingießöffnung (32) des dem Schmelzgefäß (1) nachgeordneten metallurgischen Gefäßes (23) oberhalb einer im Inneren des metallurgischen Gefäßes (23) angeordneten Schmelzleitrinne (33) vorgesehen ist.

2. Anlage nach Anspruch 1, dadurch gekennzeichnet, daß die Schmelzleitrinne (33) im bereich der Kontaktnahme mit der in das metallurgische Gefäß (23) eintretenden Schmelze (24) geneigt ausgebildet ist, wobei der aus dem Schmelzgefäß (1) austretende Schmelzenfluß (36) unter einem spitzen Winkel gegen die Schmelzleitrinne (33) gerichtet ist.

3. Anlage nach Anspruch 1 oder 2, dadurch gekennzeichnet, daß die Schmelzleitrinne in Längsrichtung zumindest im unteren bereich (37) zum Zentrum des metallurgischen Gefäßes (23) hin unter Abnahme der Neigung gekrümmt bzw. geknickt ausgebildet ist.

4. Anlage nach einem oder mehreren der Ansprüche 1 bis 3, dadurch gekennzeichnet, daß die Schmelzleitrinne (33) in die Seitenwand (30) des metallurgischen Gefäßes (23) integriert ist.

5. Anlage nach einem oder mehreren der Ansprüche 1 bis 4, dadurch gekennzeichnet, daß die Eingießöffnung (32) des metallurgischen Gefäßes (23) über den Umfang des metallurgischen Gefäßes (23) hinausragt.

6. Anlage nach Anspruch 5, dadurch gekennzeichnet, daß die Schmelzleitrinne (33) als über den Umfang des metallurgischen Gefäßes (23) auskragender bauteil, der von der Eingießöffnung (32) ausgeht, ausgebildet ist.

7. Anlage nach einem oder mehreren der Ansprüche 1 bis 6, dadurch gekennzeichnet, daß die Abstichöffnung (21) des Schmelzgefäßes (1) an einem seitlich vom Schmelzgefäß (1) auskragenden Erker (18) vorgesehen ist und einen Querschnitt aufweist, der größer ist als der Querschnitt des aus dem Schmelzgefäß austretenden Schmelzenflusses (36), und daß die Abstichöffnung (21) dicht an die Eingießöffnung (32) des metallurgischen Gefäßes (23) anschließt.

8. Anlage nach einem oder mehreren der Ansprüche 1 bis 7, dadurch gekennzeichnet, daß sowohl die Abstichöffnung (21) als auch die Schmelzleitrinne (33) mit einem hochverschleißfesten Material (22, 34), wie Keramik, ausgekleidet sind.

9. Anlage nach einem oder mehreren der Ansprüche 1 bis 8, dadurch gekennzeichnet, daß im bereich der Abstichöffnung (21) -Eingießöffnung (32) mindestens ein gegen die Schmelzleitrinne (33) gerichteter brenner (40) vorgesehen ist.

10. Anlage nach einem oder mehreren der Ansprüche 1 bis 9, dadurch gekennzeichnet, daß die Anlage mit einer gegen die Schmelzleitrinne (33) gerichteten Zuschlagstoffe-Chargiereinrichtung (41) ausgestattet ist.

11. Anlage nach Anspruch 1, dadurch gekennzeichnet, daß die Zuschlagstoffe-Chargiereinrichtung als in dem Deckel (31) des metallurgischen Gefäßes (23) angeordnetes und gegen die Schmelzleitrinne gerichtetes Zuführrohr (41) ausgebildet ist.

12. Anlage nach einem oder mehreren der Ansprüche 1 bis 11, dadurch gekennzeichnet, daß zwischen der Abstichöffnung (21) des Schmelzgefäßes (1) und der Eingießöffnung (32) des metallurgischen Gefäßes (23) eine Dichtung (39) vorgesehen ist.

13. Anlage nach Anspruch 12, dadurch gekennzeichnet, daß die Dichtung (39) als die Abstichöffnung (21) umgebender und am oberen Ende der Schmelzleitrinne (33) aufsitzender und von außen einsetzbarer Dichteinsatz ausgebildet ist.

14. Anlage nach Anspruch 13, dadurch gekennzeichnet, daß der Dichteinsatz hufeisenförmig und dem oberen Ende der Schmelzleitrinne (33) angepaßt ausgebildet ist.

15. Anlage nach einem oder mehreren der Ansprüche 12 bis 14, dadurch gekennzeichnet, daß der Dichteinsatz einen keilförmigen, sich zum Inneren des metallurgischen Gefäßes (23) verjüngenden Querschnitt aufweist, dessen zueinander geneigte Flächen an korrespondierenden Gegenflächen des Schmelzgefäßes (1) und des oberen Endes der Schmelzleitrinne (33) anliegen.

16. Anlage nach einem oder mehreren der Ansprüche 1 bis 15, dadurch gekennzeichnet, daß das Schmelzgefäß (1) zweiteilig ausgebildet ist, u.zw. einen ortsfesten Schachtteil (2) und einen auf einem fahrbaren Wagen (6) heb- und senkbar abgestützten bodenteil (5), an dem die Abstichöffnung (21) vorgesehen ist, umfaßt.

17. Anlage nach Anspruch 16, dadurch gekennzeichnet, daß im bodenteil (5) mindestens eine Ebene von brennern (13) und im Schachtteil (1) mindestens eine Ebene von brennern (12) vorgesehen sind.

18. Anlage nach Anspruch 17, dadurch gekennzeichnet, daß der bodenteil (5) topfförmig gestaltet ist und die seitlich von dessen boden (14) aufragende Seitenwand (15) zumindest in einem Teilbereich, in dem die brenner (13) vorgesehen sind, sich nach oben verjüngend ausgebildet ist, wobei die Neigung dieser Teilbereiche der Seitenwand (15) geringer ist als die Neigung der an diese Seitenwand (15) nach oben anschließenden Seitenwand.

19. Verfahren zum Herstellen von Metallschmelze, insbesondere von Stahl, mit einer Einrichtung nach einem oder mehreren der Ansprüche 1 bis 18, dadurch gekennzeichnet, daß die Schmelze aus dem Schmelzgefäß (1) kontinuierlich in das metallurgische Gefäß (23) gefördert und nach einer Feinungsbehandlung aus dem metallurgischen Gefäß (23) diskontinuierlich abgezogen wird.

20. Verfahren nach Anspruch 19, dadurch gekennzeichnet, daß die Schmelze in den im metallurgischen Gefäß (23) vorhandenen Schmelzensumpf (24) vom Randbereich in etwa zum Zentrum gerichtet einströmen gelassen wird.

21. Verfahren nach Anspruch 19 oder 20, dadurch gekennzeichnet, daß die im metallurgischen Gefäß (23) sich bildenden Gase über die Abstichöffnung (21) aus dem metallurgischen Gefäß im Gegenstrom zum Schmelzenfluß (36) abgezogen und in das Schmelzgefäß (1) eingeleitet werden.

22. Verfahren nach einem oder mehreren der Ansprüche 19 bis 21, dadurch gekennzeichnet, daß Zuschlagstoffe in den Schmelzenfluß (36) während des Passierens der Schmelzleitrinne (33) eingebracht werden.

23. Verfahren nach einem oder mehreren der Ansprüche 19 bis 22, dadurch gekennzeichnet, daß der Schmelzenfluß während des Passierens der Schmelzleitrinne (33) erhitzt wird.

## Claims

1. A plant for the production of molten metals, in particular steel, comprising a melting vessel (1) and a metallurgical vessel (23) receiving the melt (24) from the melting vessel (1) for aftertreating the melt (24) and closed by a lid (31), the melting vessel (1) including a tap opening (21) for the melt (24) arranged on the bottom level (14) of the melting vessel (1) and located at the periphery of the melting vessel (1), which tap opening is positioned above a pour-in opening (32) of the metallurgical vessel (23), characterised in that the pour-in opening (32) of the metallurgical vessel (23) following the melting vessel (1) is provided above a melt guiding chute (33) arranged within the metallurgical vessel (23).

2. A plant according to claim 1, characterised in that the melt guiding chute (33) is inclined in the region of contact with the melt (24) entering the metallurgical vessel (23), the melt flow (36) emerging from the melting vessel (1) being directed towards the melt guiding chute (33) at an acute angle.

3. A plant according to claim 1 or 2, characterised in that the melt guiding chute, at least in the lower region (37) is designed to be curved or bent towards the center of the metallurgical vessel (23) in the longitudinal direction by decreasing in inclination.

4. A plant according to one or several of claims 1 to 3, characterised in that the melt guiding chute (33) is integral with the side wall (30) of the metallurgical vessel (23).

5. A plant according to one or several of claims 1 to 4, characterised in that the pour-in opening (32) of the metallurgical vessel (23) protrudes beyond the periphery of the metallurgical vessel (23).

6. A plant according to claim 5, characterised in that the melt guiding chute (33) is designed as a structural component cantilevering beyond the periphery of the metallurgical vessel (23) and departing from the pour-in opening (32).

7. A plant according to one or several of claims 1 to 6, characterised in that the tap opening (21) of the melting vessel (1) is provided in an oriel (18) laterally cantilevering from the melting vessel (1) and has a cross section larger than the cross section of the melt flow (36) emerging from the melting vessel, the tap opening (21) closely following upon the pour-in opening (32) of the metallurgical vessel (23).

8. A plant according to one or several of claims 1 to 7, characterised in that both the tap opening (21) and the melt guiding chute (33) are lined with a highly wear-resistant material (22, 34), such as ceramics.

9. A plant according to one or several of claims 1 to 8, characterised in that at least one burner (40) is provided in the region of the tap opening (21) - pour-in opening (32), which burner is directed towards the melt guiding chute (33).

10. A plant according to one or several of claims 1 to 9, characterised in that the plant is equipped with a flux charging means (41) directed towards the melt guiding chute (33).

11. A plant according to claim 10, characterised in that the flux charging means is designed as a supply pipe (41) arranged in the lid (31) of the metallurgical vessel (23) and directed towards the melt guiding chute.

12. A plant according to one or several of claims 1 to 11, characterised in that a seal (39) is provided between the tap opening (21) of the melting vessel (1) and the pour-in opening (32) of the metallurgical vessel (23).

13. A plant according to claim 12, characterised in that the seal (39) is designed as a seal insert to be inserted from outside, which surrounds the tap opening (21) and rests on the upper end of the melt guiding chute (33).

14. A plant according to claim 13, characterised in that the seal insert is designed like a horseshoe and adapted to the upper end of the melt guiding chute (33).

15. A plant according to one or several of claims 12 to 14, characterised in that the seal insert has a wedge-shaped cross section tapering towards the interior of the metallurgical vessel (23) and whose relatively inclined surfaces abut on corresponding counter surfaces of the melting vessel (1) and of the upper end of the melt guiding chute (33).

16. A plant according to one or several of claims 1 to 15, characterised in that the melting vessel (1) is designed in two parts, i.e. a stationary shaft part (2) and a bottom part (5) liftably and lowerably supported on a displaceable car (6), the tap opening (21) being provided on said bottom part.

17. A plant according to claim 16, characterised in that at least one plane of burners (13) is provided in that bottom part (5) and at least one plane of burners (12) is provided in the shaft part (1).

18. A plant according to claim 17, charcterised in that the bottom part (5) is designed like a pot and the side wall (15) rising laterally from its bottom (14) is designed to taper upwardly at least in the partial region in which the burners (13) are provided, the inclination of these partial regions of the side wall (15) being slighter than the inclination of the side wall following upon this side wall (15) upwards.

19. A process for the production of a metal melt, in particular of steel, with an arrangement according to one or several of claims 1 to 18, characterised in that the melt is continuously conveyed from the melting vessel (1) into the metallurgical vessel (23) and is discontinuously drawn off the metallurgical vessel (23) after a refining treatment.

20. A process according to claim 19, characterised in that the melt is allowed to stream into the melt sump (24) present in the metallurgical vessel (23) from the marginal region and in a manner directed approximately towards the center.

21. A process according to claim 19 or 20, characterised in that the gases forming in the metallurgical vessel (23) are withdrawn from the metallurgical vessel through the tap opening (21) in countercurrent to the melt flow (36) and are introduced into the melting vessel (1).

22. A process according to one or several of claims 19 to 21, characterised in that fluxes are added to the melt flow (36) during passing of the melt guiding chute (33).

23. A process according to one or several of claims 19 to 22, characterised in that the melt flow is heated during passing of the melt guiding chute (33).

## Revendications

1. Installation pour la préparation de métaux liquides, en particulier d'acier, comprenant un creuset de fusion (1) et un récipient métallurgique (23), qui reçoit la fonte (24) provenant du creuset de fusion (1) et qui est fermé par un couvercle (31), destiné à un traitement ultérieur de la fonte (24), le creuset de fusion (1) comportant une ouverture de coulée (21) pour la fonte (24), agencée à la hauteur du fond (14) du creuset de fusion (1) et disposée à la périphérie du creuset de fusion (1), ladite ouverture étant amenée en position au-dessus de l'ouverture d'entrée (32) du récipient métallurgique (23), caractérisée en ce que l'ouverture d'entrée (32) du récipient métallurgique (23) agencée à la suite du creuset de fusion (1) est prévue au-dessus d'une goulotte de guidage (33) agencée à l'intérieur du récipient métallurgique (23) pour la fonte.

2. Installation selon la revendication 1, caractérisée en ce que la goulotte de guidage (33) est réalisée inclinée dans la région de l'entrée en contact avec la fonte (24) qui pénètre dans le récipient métallurgique (23), le flux de fonte sortant du creuset de fusion (1) étant dirigé sous un angle aigu vers la goulotte de guidage (33).

3. Installation selon l'une ou l'autre des revendications 1 et 2, caractérisé en ce que la goulotte de guidage est réalisée de manière incurvée ou pliée dans la direction longitudinale au moins dans la région inférieure (37) en direction du centre du récipient métallique (23) et avec réduction de la pente.

4. Installation selon l'une ou plusieurs des revendications 1 à 3, caractérisée en ce que la goulotte de guidage (33) est intégrée dans la paroi latérale (30) du récipient métallurgique (23).

5. Installation selon l'une ou plusieurs des revendications 1 à 4, caractérisée en ce que l'ouverture d'entrée (32) du récipient métallurgique (23) dépasse au-delà de la périphérie du récipient métallurgique (23).

6. Installation selon la revendication 5, caractérisée en ce que la goulotte de guidage (33) est réalisée sous la forme d'un composant qui part de l'ouverture d'entrée (32) et qui est disposé en porte-à-faux au-delà de la périphérie du récipient métallurgique (23).

7. Installation selon l'une ou plusieurs des revendications 1 à 6, caractérisée en ce que l'ouverture de coulée (21) du creuset de fusion (1) est prévue au niveau d'un bec (18) en porte-à-faux latéralement depuis le creuset de fusion (1) et présente une section transversale qui est supérieure à la section transversale de l'écoulement de fonte (36) qui sort du creuset de fusion, et en ce que l'ouverture de coulée (21) est raccordée de façon étanche à l'ouverture d'entrée (32) du récipient métallurgique (23).

8. Installation selon l'une ou plusieurs des revendications 1 à 7, caractérisée en ce que tant l'ouverture de coulée (21) que la goulotte de guidage (33) sont revêtues d'un matériau hautement résistant à l'usure (22, 34), tel que de la céramique.

9. Installation selon l'une ou plusieurs des revendications 1 à 8, caractérisée en ce qu'il est prévu au moins un brûleur (40) dirigé vers la goulotte de guidage (33) dans la région de l'ouverture de coulée (21) et de l'ouverture d'entrée (32).

10. Installation selon l'une ou plusieurs des revendications 1 à 9, caractérisée en ce que l'installation est équipée d'un dispositif de chargement (41) pour des produits additifs, dirigé vers la goulotte de guidage (33).

11. Installation selon la revendication 10, caractérisée en ce que le dispositif de chargement de produits additifs est réalisé sous la forme d'un tube d'alimentation (41) agencé dans le couvercle (31) du récipient métallurgique (23) et dirigé vers la goulotte de guidage.

12. Installation selon l'une ou plusieurs des revendications 1 à 11, caractérisée en ce qu'il est prévu un joint (31) entre l'ouverture de coulée (21) du creuset de fusion (1) et l'ouverture d'entrée (32) du récipient métallurgique (23).

13. Installation selon la revendication 12, caractérisée en ce que le joint (39) est réalisé sous la forme d'un insert d'étanchéité qui entoure l'ouverture de coulée (21), et repose sur l'extrémité supérieure de la goulotte de guidage (33), et qui est susceptible d'être mis en place depuis l'extérieur.

14. Installation selon la revendication 13, caractérisée en ce que l'insert d'étanchéité est réalisé en forme de fer à cheval et ajusté à l'extrémité supérieure de la goulotte de guidage (33).

15. Installation selon l'une ou plusieurs des revendications 12 à 14, caractérisée en ce que l'insert d'étanchéité présente une section transversale de forme conique qui va en se rétrécissant vers l'intérieur du récipient métallurgique (23), dont les faces inclinées l'une vers l'autre s'appuient sur des contre-surfaces correspondantes du creuset de fusion (1) et de l'extrémité supérieure de la goulotte de guidage (33).

16. Installation selon l'une ou plusieurs des revendications 1 à 15, caractérisée en ce que le creuset de fusion (1) est réalisé en deux parties, à savoir une partie de puits fixe (2) et une partie de fond (5) appuyée de manière à pouvoir être soulevée et abaissée sur un chariot (6) mobile, dans laquelle est prévue l'ouverture de coulée (21).

17. Installation selon la revendication 16, caractérisée en ce qu'il est prévu dans la partie de fond (5) au moins un plan de brûleurs (13) et dans la partie de puits (1) au moins un plan de brûleurs (12).

18. Installation selon la revendication 17, caractérisée en ce que la partie de fond (5) est réalisée en forme de godet, et en ce que la paroi latérale (15) qui dépasse latéralement de son fond (14) est réalisée de manière à se rétrécir en direction du haut au moins dans une région partielle dans laquelle est prévu le brûleur (13), et l'inclinaison de cette région partielle de la paroi latérale (15) est inférieure à l'inclinaison de la paroi latérale qui se raccorde en haut à cette paroi latérale (15).

19. Procédé de préparation de fonte métallique, en particulier d'acier, comprenant un dispositif selon l'une ou plusieurs des revendications 1 à 18, caractérisé en ce que la fonte est amenée en continu depuis le creuset de fusion (1) dans le récipient métallurgique (23), et en ce qu'elle est extraite après un traitement d'affinage hors du récipient métallurgique (23) de façon discontinue.

20. Procédé selon la revendication 19, caractérisé en ce qu'on laisse s'écouler la fonte dans le bain de fonte (24) présent dans le récipient métallurgique (23), depuis la région de bordure et approximativement en direction du centre.

21. Procédé selon l'une ou l'autre des revendications 19 ou 20, caractérisé en ce que les gaz qui se forment dans le récipient métallurgique (23) sont extraits via l'ouverture de coulée (21) hors du récipient métallurgique et à contre-courant de l'écoulement de fonte (36), et en ce qu'ils sont introduits dans le creuset de fusion (1).

22. Procédé selon l'une ou plusieurs des revendications 19 à 21, caractérisé en ce qu'on apporte des produits additifs dans l'écoulement de fonte (36) pendant le passage dans la goulotte de guidage (33).

23. Procédé selon l'une ou plusieurs des revendications 19 à 22, caractérisé en ce que l'écoulement de fonte est réchauffé pendant le passage dans la goulotte de guidage (33).
